# EUROPÄISCHE PATENTSCHRIFT

(11) **EP 0 667 927 B1**
(45) Veröffentlichungstag und Bekanntmachung des Hinweises auf die Patenterteilung: **10.12.1997**
(21) Anmeldenummer: 94925453.6
(22) Anmeldetag: 12.08.1994
(51) Int. Cl.: E01C 13/04, E01C 9/00, E01C 5/20, E01C 13/08

(54) **BODENBEFESTIGUNGSMATTE**
GROUND STABILISING MAT
MAT DE CONSOLIDATION POUR SOLS

(30) Priorität: 02.09.1993 DE 9313242 U; 07.04.1994 DE 9405829 U
(43) Veröffentlichungstag der Anmeldung: 23.08.1995
(73) Patentinhaber: OTTO, Werner, 90518 Altdorf (DE)
(72) Erfinder: OTTO, Werner, 90518 Altdorf (DE)
(86) Internationale Anmeldenummer: EP9402692
(87) Internationale Veröffentlichungsnummer: WO9506780

(56) Entgegenhaltungen:
- EP-A- 0 210 285
- CH-A- 436 369
- DE-U- 8 632 856
- DE-U- 9 301 590
- US-A- 4 715 743

## Beschreibung

Die Erfindung betrifft eine Bodenbefestigungsmatte aus elastischem Material mit einem plattenförmigen Mattenkörper, einer Vielzahl von mit gleichmäßigen Abständen voneinander an der einen Seite des Mattenkörpers angeformten Vorsprüngen und mit auf der anderen Seite ausgebildeten napfartigen Vertiefungen.

Solche Bodenbefestigungsmatten dienen dazu, Bodenflächen im Freien trittfest oder befahrbar zu gestalten, so wie etwa aus EP-A-0 210 285 vorbekannt und insbesondere als sog. Reitmatte zur Befestigung von Reitplätzen. Wird die Matte mit den auf der einen Seite angeordneten Vorsprüngen auf eine grobe Unterlage, insbesondere Schotter, aufgelegt, wird sie durch die Vorsprünge in ihrer Lage gegen Wegrutschen gesichert. Die napfartigen Vertiefungen auf der Oberseite sammeln Wasser und verhindern dadurch ein rasches Austrocknen einer die Matte überlagernden Deckschicht, die auf Reitplätzen beispielsweise aus einer etwa 15 cm starken Schicht z.B. von Sand und Spänen besteht und dämpfen dadurch die Staubentwicklung.

Der Erfindung liegt die Aufgabe zugrunde, einen Bodenbefestigungsmatte der eingangs genannten Art an die speziellen Bedürfnisse auf von Pferden betretenen Flächen anzupassen, wobei insbesondere die Trittsicherheit der Pferde gewährleistet sein soll. Durch zweckmäßige Ausgestaltungen soll sich die Bodenbefestigungsmatte auch als Paddokmatte zur Befestigung von dem Pferdeauslauf dienenden Rasenplätzen oder zur Befestigung der Ab- und Aufsprungbereiche von Hindernissen beim Springreiten, sowie ganz allgemein zur Bodenbefestigung von Rasensportplätzen eignen.

Um das Abrutschen der Hufe auf der Mattenoberseite zu verhindern sind neuerungsgemäß auch auf der die napfartigen Vertiefungen aufweisenden Seite des Mattenkörpers Vorsprünge angeordnet, die zwei unterschiedliche Höhen in Bezug auf die Oberfläche des Mattenkörpers aufweisen und derart angeordnet sind, daß in stetem Wechsel ein höherer auf einen niedrigeren Vorsprung folgt.

Eine bevorzugte Ausgestaltung besteht dabei darin, daß die Vorsprünge auf der einen Seite als Stützfüße ausgebildet sind, die eine größere Höhe aufweisen als die Vorsprünge auf der anderen Seite, die als noppenartige Erhebungen ausgebildet sind. Dadurch wird eine bessere Elastizität der Matte vor allem durch den zwiwschen den Stützfüßen befindlichen Teil des Mattenkörpers bewirkt, der sich bei Belastung absenken kann, wodurch den Tieren das Gefühl vermittelt wird, auf einem elastisch federnden Waldboden zu laufen.

Eine weitere zweckmäßige Ausgestaltung besteht dabei darin, daß den Stützfüßen auf der einen Seite des Mattenkörpers jeweils eine napfartige Vertiefung auf der anderen Seite zugeordnet ist.

Eine sehr vorteilhafte Verbesserung der elastischen Wirkung und der Trittsicherheit läßt sich dadurch erreichen, daß nach einer anderen Ausgestaltung zwischen diesen Vertiefungen auf der Oberfläche des Mattenkörpers noppenartige Erhebungen angeordnet sind, die sich bis zu einer ersten, zur Oberseite des Mattenkörpers parallelen Ebene erstrecken und daß zentrisch in den Vertiefungen ebenfalls noppenartige Erhebungen angeordnet sind, die sich bis zu einer zweiten, zwischen der Oberseite des Mattenkörpers und der ersten Ebene verlaufenden, zu dieser parallelen Ebene erstrecken.

Durch diese Gestaltung wird die Last vor allem auf die zwischen den Vertiefungen angeordneten, höheren Erhebungen und damit auf den zwischen den Stützfüßen befindlichen, nicht direkt abgestützten Bereich des Mattenkörpers übertragen, weshalb im unmittelbaren Trittbereich eine erhöhte elastische Wirkung feststellbar ist. Die in den Vertiefungen angeordneten Erhebungen verringern zusätzlich die Rutschgefahr.

Eine vorteilhafte Ausgestaltung besteht darin, daß die Stützfüße einen sich in der vom Mattenkörper abgewandten Richtung öffnenden, napfartigen Hohlraum aufweisen, wodurch die Elastizität und die Stapelbarkeit verbessert wird, insbesondere wenn nach einer weiteren bevorzugten Ausführungsform die Vertiefungen derart gestaltet sind, daß sie beim Stapeln der Matten geeignet sind, das freie Ende der Stützfüße aufzunehmen, wobei vorzugsweise die in der Vertiefung angeordnete Erhebung in die Ausmündung des Hohlraums des in die Vertiefung eingreifenden Stüßfußes eingreift.

Vorzugsweise weisen die Stützfüße die Form von Kegelstümpfen auf. Dabei kann der Hohlraum derart kegelstumpfförmig gestaltet sein, daß er sich trichterförmig öffnet, wodurch sich die Dicke der ringförmigen Wandung der Stützfüße mit zunehmendem Abstand vom Mattenkörper abnimmt.

Um Matte insgesamt zu stabilisieren und das lückenlose Belegen einer größeren Fläche zu erleichtern, besteht eine weitere zweckmäßige Ausgestaltung darin, daß der Mattenkörper an seinem Umfang auf der mit Stützfüßen versehenen Seite mit einem vorspringenden Rand versehen ist, dessen freie Kante einen geringeren Abstand von dieser Seite des Mattenkörpers aufweist als das freie Ende der Stützfüße, wobei vorzugsweise die Stützfüße untereinander und mit dem Rand durch auf der Oberfläche des Mattenkörpers verlaufende Rippen verbunden sind.

Für die Verfestigung von Paddoks, die als Rasenplatz ausgebildet sind, ist eine andere Ausführungsform besonders geeignet, bei der der Mattenkörper zwischen benachbarten Stützfüßen Durchbrechungen aufweist und die Stützfüße die Vorsprünge mit unterschiedlicher Höhe sind.

Bisher hat man Paddoks mit Rasengittersteinen befestigt, die nicht elastisch sind und mit ihren scharfen Kanten zu Hufverletzungen führen können. Die Verwendung von Kunststoffmatten war wegen der zu großen Rutschgefahr bisher nicht gebräuchlich. Durch die neuerungsgemäße Ausführungsform kann die Matte mit den Stützfüßen nach oben verlegt werden, während die noppenartigen Erhebungen an der Mattenunterseite durch Verzahnung mit einer Schotterunterlage für die rutschsichere Anordnung sorgen und zugleich ein sattes Aufliegen der Matte auf dem Untergrund gewährleisten. Die unterschiedliche Höhe der Stützfüße gibt den Hufen Halt und verbessert die Trittsicherheit, während die napfartigen Vertiefungen in den Stützfüßen ein verhältnismäßig großes Wasservolumen speichern können, daß nicht nur die Staubentwicklung hemmt, sonden auch den Pflanzenbewuchs fördert und erhält. Zugleich kann in den die Stützfüße umgebenden, vor dem Zutritt gesicherten Bereichen Erde mit Rasenwurzelwerk angeordnet werden, während die Durchbrechungen die Ausbildung stehender Nässe über den Matten verhindern, weil sie einen raschen Wasserablauf ermöglichen. Außerdem kann das Rasenwurzelwerk durch die Durchbrechungen nach unten greifen. Die je nach Bedarf auf einer Schotterschicht von z.B. 10 bis 15 cm Dicke verlegten Paddokmatten werden mit einer Humusabdeckung von etwa 5 cm bedeckt, in die eine tiefwurzelnde Grassorte eingesät wird. Das Wurzelwerk befindet sich dann in Mattenbereich und unterhalb desselben und wird durch die Stützfüße vor zu starken Beschädigungen geschützt, so daß sich niedergetretener Bewuchs stets relativ schnell erholen kann. Zwischen den Stützfüßen können geschützt Bewässerungleitungen verlegt werden, die von oben nicht zerstört werden können und die z.B. durch einclipsbare Klammern festgelegt werden können. Ebenso lassen sich Heizleitungen verlegen, die bei strengen Frostperioden die Paddoks betretbar halten können. Die Paddokmatten eignen sich deshalb auch für die Befestigung von Sport- und Parkplätzen mit Rasenbewuchs. Weil sich aufgrund der relativ niedrigen noppenartigen Erhebungen unter dem Mattenkörper keine Hohlräume bilden können, in die Sand bzw. Erdreich einrieseln bzw. eingeschwemmt werden kann, wird die Gefahr vermieden, daß sich unter der Matte Material ansammelt und die Matte aufsteigen läßt.

Ein besonders geeignetes Material für die Herstellung der Reitmatte ist Weich-PVC, wobei die Reitmatten sehr kostengünstig und umweltschonend aus einer aus Kabelmantelabfällen gewonnenen Preßmasse gepreßt werden können. Auch Granulat aus Abfallgummi und Altreifen läßt sich verarbeiten.

Anhand der nun folgenden Beschreibung der in der Zeichnung dargestellten Ausführungsbeispiele der Erfindung wird diese näher erläutert.

Es zeigt:
- Fig. 1: eine Draufsicht auf einen Eckabschnitt einer erfindungsgemäßen Reitmatte,
- Fig. 2: einen Schnitt nach der Linie II-II in Fig. 1,
- Fig. 3: einen Schnitt nach der Linie III-III in Fig. 1,
- Fig. 4: eine Ansicht eines Eckabschnitts der Reitmatte von unten,
- Fig. 5: eine Draufsicht auf einen Teil einer Paddokmatte und
- Fig. 6: einen Schnitt nach der Linie VI-VI in Fig. 5.

Eine aus Weich-PVC, z.B. einer aus Kabelmantelabfällen im Recyclingverfahren gewonnenen Preßmasse, gepreßte, rechteckige Reitmatte 10 besitzt einen plattenförmigen Mattenkörper 12, der längs seines Umfangs mit einem nach der Unterseite des Mattenkörpers 12 vorspringenden Rand 14 versehen ist. In zu den Seitenkanten der Reitmatte 10 parallelen Reihen und Zeilen sind mit gleichmäßigen Abständen voneinander an der Unterseite des Mattenkörpers 12 Stützfüße 16 angebracht, die nach unten in einer zur Unterseite des Mattenkörpers 12 parallelen Ebene enden, die sich unterhalb der Ebene befindet, die durch die Unterkante des Randes 14 bestimmt wird, so daß die Reitmatte 10 mit den Stützfüßen 16, nicht aber mit dem Rand 14 auf dem Untergrund aufruht.

Die Stützfüße 16 haben die Form eines sich nach unten verjüngenden, ringförmigen Kegelstumpfes, d.h. die Stützfüße 16 enthalten einen sich nach unten öffnenden, vorzugsweise nicht ganz bis an die Unterseite des Mattenkörpers 12 herangeführten Hohlraum 18, der einem sich nach oben verjüngenden Kegelstumpf entspricht, so daß also die Wandstärke der Stützfüße 16 mit zunehmendem Abstand vom Mattenkörper 12 abnimmt.

Jeweils mittig zwischen vier benachbarten Stützfüßen 16 sind auf der Oberseite 20 des Mattenkörpers 12 noppenartige, kegelstumpfförmige Erhebungen 22 angeordnet, wobei die oberen Stirnflächen 24 der Erhebungen 22 in einer ersten, zur Oberseite 20 des Mattenkörpers 12 parallelen Ebene 26 enden.

Den Stützfüßen 16 liegen koaxial zu ihnen ausgerichtet an der Oberseite des Mattenkörpers 12 in den Mattenkörper 12 eindringende Vertiefungen 28 gegenüber, die zentrisch noppenartige, kegelstumpfförmige Erhebungen 30 enthalten, deren obere Stirnflächen 32 oberhalb der Oberseite 20 des Mattenkörpers 12 in einer zweiten, zur Oberseite 20 des Mattenkörpers 12 parallelen Ebene 34 liegen, die sich etwas unterhalb der ersten Ebene 26 befindet.

An der Unterseite des Mattenkörpers 12 sind die Stützfüße 16 untereinander und mit dem Rand 14 durch stabilisierende Rippen 36 verbunden, die parallel zu den einander paarweise gegenüberliegenden Abschnitten des Randes 14 verlaufen.

Die in der Zeichnung gezeigte und vorstehend beschriebene Anordnung der Stützfüße 16, Vertiefungen 28, Erhebungen 22 und 30, sowie der Rippen 36 ist lediglich beispielsweise zu verstehen, so könnten z.B. die Stützfüße auch in zur Richtung der Seitenabschnitte des Randes 14 unter 45° verlaufenden Reihen angeordnet sein, so daß die Stützfüße einer Zeile bzw. Reihe jeweils auf die Mitte der Lücke zwischen den Stützfüßen der benachbarten Zeilen bzw. Reihen ausgerichtet sind. Entsprechend sind dann auch die Vertiefungen und Erhebungen angeordnet und die Rippen zwischen den Stützfüßen würden unter einem Winkel von 45° zum Rand 14 verlaufen.

Durch die neuerungsgemäße Ausbildung wird mittels der Erhebungen 22 der Druck eines Hufes direkt auf den zwischen den Stützfüßen 16 befindlichen, besonders nachgiebigen Bereich des Mattenkörpers 12 übertragen, was einen elastisch abgefederten Tritt ermöglicht, während zugleich durch den relativ geringen Abstand zu den benachbarten Erhebungen 22 das Wegrutschen des Hufes verhindert wird.

Die in den Fig. 5 und 6 gezeigte Paddokmatte entspricht in wesentlichen Merkmalen der vorstehend beschriebenen Reitmatte, weshalb gleiche bzw. einander entsprechende Elemente mit gleichen Bezugszeichen gekennzeichnet sind.

Der wesentliche Unterschied besteht darin, daß die Paddokmatte derart verlegt wird, daß die Stützfüße 16 nach oben weisen und daß deshalb die der Trittsicherheit der Pferde dienenden Stützfüße unterschiedlich hoch sind, d.h. daß Stützfüße 16a bis zu einer Ebene 26 und Stützfüße 16b nur bis zu einer Ebene 34 über die Oberfläche des Mattenkörpers vorstehen und daß auf der anderen, nun die Unterseite der Matte bildenden Seite die napfartigen Vertiefungen 28 entfallen. Im Bereich des Zwischenraums zwischen benachbarten Stützfüßen 16 wird der Mattenkörper von Durchbrechungen 40 durchquert, so daß die dort bei der Reitmatte angeordneten noppenartigen Erhebungen 22 entfallen.

## Patentansprüche

1. Bodenbefestigungsmatte aus elastischem Material mit einem plattenförmigen Mattenkörper (12), einer Vielzahl von mit gleichmäßigen Abständen voneinander an der einen Seite des Mattenkörpers (12) angeformten Vorsprüngen (16; 22, 30) und mit auf der anderen Seite ausgebildeten napfartigen Vertiefungen (28; 18), *dadurch gekennzeichnet,* daß auch auf der die napfartigen Vertiefungen (28; 18) aufweisenden Seite des Mattenkörpers (12) Vorsprünge (22, 30; 16a, 16b) angeordnet sind, die zwei unterschiedliche Höhen in Bezug auf die Oberfläche des Mattenkörpers aufweisen und derart angeordnet sind, daß in stetem Wechsel ein höherer (16a) auf einen niedrigeren (16b) Vorsprung folgt.

2. Bodenbefestigungsmatte nach Anspruch 1, *dadurch gekennzeichnet,* daß die Vorsprünge (16) auf der einen Seite als Stützfüße ausgebildet sind, die eine größere Höhe aufweisen als die Vorsprünge (22, 30) auf der anderen Seite, die als noppenartige Erhebungen ausgebildet sind.

3. Bodenbefestigungsmatte nach Anspruch 2, *dadurch gekennzeichnet,* daß den Stützfüßen (16) auf der einen Seite jeweils eine napfartige Vertiefung (28) auf der anderen Seite zugeordnet ist.

4. Bodenbefestigungsmatte nach Anspruch 3, *dadurch gekennzeichnet,* daß zwischen diesen Vertiefungen (28) auf der Oberfläche des Mattenkörpers noppenartige Erhebungen (22) angeordnet sind, die sich bis zu einer ersten, zur Oberseite (20) des Mattenkörpers (12) parallelen Ebene (26) erstrecken und daß zentrisch in den Vertiefungen (28) ebenfalls noppenartige Erhebungen (30) angeordnet sind, die sich bis zu einer zweiten, zwischen der Oberseite (20) des Mattenkörpers und der ersten Ebene (26) verlaufenden, zu dieser parallelen Ebene (34) erstrecken.

5. Bodenbefestigungsmatte nach einem der Ansprüche 2 bis 4, *dadurch gekennzeichnet,* daß die Stützfüße (16) einen sich in der vom Mattenkörper (12) abgewandten Richtung öffnenden, napfartigen Hohlraum (18) aufweisen.

6. Bodenbefestigungsmatte nach Anspruch 5 in Verbindung mit Anspruch 2, *dadurch gekennzeichnet,* daß der Mattenkörper (12) zwischen benachbarten Stützfüßen (16a, 16b) Durchbrechungen (40) aufweist und daß die Stützfüße (16a, 16b) die Vorsprünge mit unterschiedlicher Höhe sind.

7. Bodenbefestigungsmatte nach einem der Ansprüche 2 bis 6, *dadurch gekennzeichnet,* daß die Grundfläche der Stützfüße (16; 16a, 16b) größer ist als die Grundfläche der noppenartigen Erhebungen (22, 30).

8. Bodenbefestigungsmatte nach Anspruch 3, *dadurch gekennzeichnet,* daß die Vertiefungen (28) derart gestaltet sind, daß sie beim Stapeln der Matten (10) geeignet sind, das freie Ende der Stützfüße (16) aufzunehmen.

9. Bodenbefestigungsmatte nach den Ansprüchen 3, 4 und 8, *dadurch gekennzeichnet,* daß die in der Vertiefung (28) angeordnete Erhebung (30) in die Ausmündung des Hohlraums (18) des in die Vertiefung (28) ein-greifenden Stützfußes (16) eingreift.

10. Bodenbefestigungsmatte nach einem, der Ansprüche 2 bis 9, *dadurch gekennzeichnet,* daß die Stützfüße (16) die Form von Kegelstümpfen aufweisen, deren Quer schnitt sich mit zunehmendem Abstand vom Mattenkörper (12) verjüngt.

11. Bodenbefestigungsmatte nach den Ansprüchen 5 und 10, *dadurch gekennzeichnet,* daß der Hohlraum (18) derart kegelstumpfförmig gestaltet ist, daß er sich trichterförmig öffnet.

12. Bodenbefestigungsmatte nach Anspruch 2, *dadurch gekennzeichnet,* daß der Mattenkörper (12) an seinem Umfang auf der mit Stützfüßen versehenen Seite mit einem vorspringenden Rand (14) versehen ist, dessen freie Kante einen geringeren Abstand von dieser Seite des Mattenkörpers aufweist als das freie Ende der Stützfüße (16).

13. Bodenbefestigungsmatte nach Anspruch 12, *dadurch gekennzeichnet,* daß die Stützfüße (18) untereinander und mit dem Rand (14) durch auf der Oberfläche des Mattenkörpers (12) verlaufende Rippen (36) verbunden sind.

14. Bodenbefestigungsmatte nach einem der vorhergehenden Ansprüche, *dadurch gekennzeichnet,* daß sie aus Weich-PVC besteht.

15. Bodenbefestigungsmatte nach Anspruch 8, *dadurch gekennzeichnet,* daß sie aus einer aus Kabelmantelabfällen gewonnenen Preßmasse gepreßt sind.

## Claims

1. Ground stabilising mat of resilient material with a plate-shaped mat body (12), a plurality of projections (16; 22, 30) shaped on at one side of the mat body (12) at uniform spacings from one another and with cup-like recesses (28; 18) formed on the other side, characterised thereby that projections (22, 30; 16a, 16b) are also arranged on the side of the mat body (12) having the cup-like recesses (28; 18) and have two different heights in relation to the surface of the mat body, the projections being arranged in such a manner that a higher projection (16a) succeeds a lower projection (16b) in constant alternation.

2. Ground stabilising mat according to claim 1, characterised thereby that the projections (16) on the one side are formed as support feet which have a greater height than the projections (22, 30) on the other side, which are formed as knub-like elevations.

3. Ground stabilising mat according to claim 2, characterised thereby that the support feet (16) on the one side are each associated with a respective cup-like recess (28) on the other side.

4. Ground stabilising mat according to claim 3, characterised thereby that arranged between these recesses (28) on the surface of the mat body are knub-like elevations (22) which extend up to a first plane (26) parallel to the upper side (20) of the mat body (12) and that similarly arranged centrally in the recesses (28) are knub-like elevations (30) which extend up to a second plane (34) which runs between the upper side (20) of the mat body and the first plane (26) and is parallel thereto.

5. Ground stabilising mat according to one of claims 2 to 4, characterised thereby that the support feet (16) have a cup-like cavity (18) opening in the direction away from the mat body (12).

6. Ground stabilising mat according to claim 5 in conjunction with claim 2, characterised thereby that the mat body (12) has through passages (40) between adjacent support feet (16a, 16b) and that the support feet (16a, 16b) are the projections with different height.

7. Ground stabilising mat according to one of claims 2 to 6, characterised thereby that the base area of the support feet (16; 16a, 16b) is larger than the base area of the knub-like elevations (22, 30).

8. Ground stabilising mat according to claim 3, characterised thereby that the recesses (28) are shaped in such a manner that they are suitable for reception of the free ends of the support feet (16) in stacking of the mats (10).

9. Ground stabilising mat according to claims 3, 4 and 8, characterised thereby that the elevation (30) arranged in the recess (28) engages into the opening of the cavity (18) of the support foot (16) engaging in the recess (28).

10. Ground stabilising mat according to one of claims 2 to 9, characterised thereby that the support feet (16) have the form of frustums of cones, the cross-section of which narrows with increasing spacing from the mat body.

11. Ground stabilising mat according to claims 5 and 10, characterised thereby that the cavity (18) is frustoconically shaped in such a manner that it opens in funnel shape.

12. Ground stabilising mat according to claim 2, characterised thereby that the mat body (12) is supported at its circumference and on the side provided with support feet by a projecting edge (14), the free edge of which has a smaller spacing from this side of the mat body than the free ends of the support feet (16).

13. Ground stabilising mat according to claim 12, characterised thereby that the support feet (18) are connected amongst one another and with the edge (14) by ribs (36) extending on the surface of the mat body (12).

14. Ground stabilising mat according to one of the preceding claims, characterised thereby that it consists of soft polyvinylchloride.

15. Ground stabilising mat according to claim 8, characterised thereby that they are pressed from press-moulding material obtained from cable casing wastes.

## Revendications

1. Paillasson de stabilisation de sol en un matériau élastique, comportant un corps (12) de paillasson en forme de plaque, une pluralité de saillies (16 ; 22, 30) issues de l'un des côtés du corps (12) du paillasson et à équidistance les unes des autres, et des renfoncements (28 ; 18) en forme de godets formés de l'autre côté, caractérisé en ce qu'il est prévu, également du côté du corps (12) de paillasson comportant les renfoncements (28 ; 18) en forme de godets, des saillies (22, 30 ; 16a, 16b) qui sont à deux niveaux différents par rapport à la surface supérieure du corps du paillasson et qui sont disposées de sorte qu'une saillie haute (16a) suive toujours une saillie basse (16b) en alternance.

2. Paillasson de stabilisation de sol suivant la revendication 1, caractérisé en ce que les saillies (16) sont formées sur l'un des côtés, sous forme de pieds d'appui, qui sont plus hauts que les saillies (22, 30) de l'autre côté, lesquelles sont formées de surélévations en forme de boutons.

3. Paillasson de stabilisation de sol suivant la revendication 2, caractérisé en ce qu'il est associé à chacun des pieds (16) d'appui de l'un des côtés un renfoncement (28) en forme de godet de l'autre côté.

4. Paillasson de stabilisation de sol suivant la revendication 3, caractérisé en ce qu'il est prévu entre ces renfoncements (28) sur la surface supérieure du corps du paillasson des surélévations (22) en forme de boutons, qui vont jusqu'à un premier plan (26) parallèle au côté supérieur (20) du corps (12) de paillasson et il est prévu au centre des renfoncements (28) également des surélévations (30) en forme de boutons, qui vont jusqu'à un second plan (34) s'étendant entre le côté supérieur (20) du corps du paillasson et le premier plan (26) et parallèle à celui-ci.

5. Paillasson de stabilisation de sol suivant l'une des revendications 2 à 4, caractérisé en ce que les pieds (16) d'appui ont un creux (18) en forme de godet béant dans la direction s'éloignant du corps (12) du paillasson.

6. Paillasson de stabilisation de sol suivant la revendication 5, en combinaison avec la revendication 2, caractérisé en ce que le corps (12) du paillasson comporte des trous (40) entre des pieds d'appui voisins (16a, 16b) et les pieds d'appui (16a, 16b) sont les saillies de hauteurs différentes.

7. Paillasson de stabilisation de sol suivant l'une des revendications 2 à 6, caractérisé en ce que la surface de base des pieds d'appui (16 ; 16a, 16b) est plus grande que la surface de base des surélévations en forme de boutons (22, 30).

8. Paillasson de stabilisation de sol suivant la revendication 3, caractérisé en ce que les renfoncements (28) sont de forme telle qu'ils sont appropriés pour recevoir l'extrémité libre des pieds d'appui (16) lors de l'empilage des paillassons (10).

9. Paillasson de stabilisation de sol suivant les revendications 3, 4 et 8, caractérisé en ce que la surélévation (30) prévue dans le renfoncement (28) s'engage dans l'embouchure du creux (18) du pied (16) d'appui s'engageant dans le renfoncement (28).

10. Paillasson de stabilisation de sol suivant l'une des revendications 2 à 9, caractérisé en ce que les pieds d'appui (16) ont la forme de troncs de cônes, dont la section transversale se rétrécit lorsque la distance au corps (12) du paillasson augmente.

11. Paillasson de stabilisation de sol suivant les revendications 5 et 10, caractérisé en ce que le creux (18) est de forme tronconique de sorte à s'ouvrir en entonnoir.

12. Paillasson de stabilisation de sol suivant la revendication 2, caractérisé en ce que le corps (12) du paillasson comporte sur son pourtour du côté muni de pieds d'appui un bord (14) saillant, dont l'arête libre est à plus faible distance de ce côté du corps du paillasson que l'extrémité libre des pieds d'appui (16).

13. Paillasson de stabilisation de sol suivant la revendication 12, caractérisé en ce que les pieds (18) d'appui sont reliés entre eux et sont reliés au bord (14) par des nervures (36) s'étendant sur la surface supérieure du corps (12) du paillasson.

14. Paillasson de stabilisation de sol suivant l'une des revendications précédentes, caractérisé en ce qu'il est en PVC mou.

15. Paillasson de stabilisation de sol suivant la revendication 8, caractérisé en ce qu'il est pressé à partir d'un masse à mouler obtenue à partir de déchets de gaines de câbles.
